# EUROPÄISCHE PATENTANMELDUNG

(11) **EP 0 243 712 A2**
(43) Veröffentlichungstag der Anmeldung: **04.11.1987**
(21) Anmeldenummer: 87104843.5
(22) Anmeldetag: 01.04.1987
(51) Int. Cl.: B41F 35/00

(54) **Waschvorrichtung für Druckzylinder von Druckmaschinen**

(30) Priorität: 29.04.1986 DE 3614496
(71) Anmelder: Heidelberger Druckmaschinen Aktiengesellschaft, D-69019 Heidelberg (DE)
(72) Erfinder: Jeschke, Willi, D-6900 Heidelberg (DE); Dürrnagel, Klaus, D-6922 Meckesheim (DE)
(74) Vertreter: Stoltenberg, Heinz-Herbert Baldo

(57) **Zusammenfassung**

Die Erfindung betrifft eine Waschvorrichtung für Druckzylinder (2), die mit einer walzenartigen, über die volle Druckzylinderbreite reichende Waschbürste (7) ausgestattet ist, die über eine pneumatische Anstellvorrichtung (26) an die Zylindermantelfläche (4) anstellbar ist. Die Waschbürste (7) ist mit Reinigungsflüssigkeit besprühbar. Sie rotiert mit einer höheren Drehzahl als der Druckzylinder (2). Ihre Drehrichtung ist der Druckzylinderdrehrichtung entgegengerichtet. Im Bereich der Greiferbrücke des Druckzylinders ist die Waschbürste wegen der Nachgiebigkeit der pneumatischen Anstellvorrichtung (26) über Stellmittel von der Zylindermantelfläche abhebbar. Der Waschvorgang kann mittels einer elektronischen Steuervorrichtung automatisch eingeleitet werden. Die Anzahl der zu reinigenden Druckzylinder ist vorwählbar.

## Beschreibung

Die Erfindung betrifft eine Waschvorrichtung für Druckzylinder von Druckmaschinen, insbesondere Offsetdruckmaschinen, die mit einer an den Druckzylinder anstellbaren Waschwalze ausgestattet ist, die im Bereich der Greiferbrücke des Druckzylinders von der Zylindermantelfläche abhebbar ist, und die mit Reinigungsflüssigkeit besprühbar ist.

Aus der DE-OS 28 15 388 ist eine Vorrichtung zum Waschen von Zylindern an Druckmaschinen, insbesondere Offsetdruckmaschinen, bekannt, die im wesentlichen zum Reinigen von Gummizylindern eingesetzt wird. Sie ist aber auch von Hand an den Druckzylinder anstellbar. Die mit einem weichen Bezug versehene Waschwalze dieser Vorrichtung wird in angestellter Stellung durch Friktion mitgenommen. Zur Intensivierung des Reinigungsprozesses kann Wasschflüssigkeit auf die Waschwalze aufgesprüht werden. Eine im Bereich der Greifer am Druckzylinder angebrachte Steuerkurve dient zum Abheben der Waschwalze von der Mantelfläche des Druckzylinders, damit sie mit den Greifern nicht kollidiert.

Die Anstellung der Vorrichtung zum Waschen an den Druckzylinder von Hand ist für den Drucker zeitaufwendig, insbesondere deshalb, weil er jeweils zur gleichen Zeit nur einen Druckzylinder waschen lassen kann. Ferner ist von einer relativ langen Reinigungsdauer auszugehen, weil die Waschwalze durch Reibung mitgenommen wird, wodurch auf der Mantelfläche des Druckzylinders kein die Reinigung fördernder Scheuereffekt entsteht.

Aufgabe der Erfindung ist, die Reinigung gründlich, schnell und ohne großen Aufwand für den Drucker durchzuführen.

Gelöst wird diese Aufgabe dadurch, daß die Waschwalze als eine über die volle Breite des Druckzylinders reichende Waschbürste ausgebildet ist, die separat angetrieben ist, daß die Waschbürste der Druckzylinderdrehrichtung entgegengesetzt rotiert, daß die Waschbürste mit höherer Drehzahl als die Druckzylinderdrehzahl dreht, und daß die Waschbürste automatisch an die Mantelfläche des Druckzylinders anstellbar ist.

Die mit Waschlösung benetzte und mit relativ hoher Drehzahl gegenläufig zum Druckzylinder rotierende Waschbürste entfernt Verunreinigungen, wie Papierstaub, Farbreste oder Papierstrich sehr schnell von der Mantelfläche des Druckzylinders. Die Waschzeit dauert in der Regel nur 50-60 Sekunden. Der Waschvorgang kann jederzeit wiederholt werden. Die der Drehrichtung des Druckzylinders entgegengerichtete Rotation der Waschbürste erzeugt die größtmögliche Relativbewegung und damit einen wirksamen Scheuereffekt. Der separate Antrieb der Waschbürste gestattet die Einstellung deren optimalen Drehzahl.

Die Waschbürste kann leicht ballig ausgebildet sein, dadurch wird ihrer Durchbiegung entgegengewirkt und ein konstanter Scheuerdruck über die ganze Breite des Druckzylinders garantiert. Zur Vermeidung von Nebelbildung und entsprechender Feuchtigkeitseinwirkung auf umliegende Druckmaschinenteile ist die Waschbürste in einem lediglich zur Mantelfläche des Druckzylinders hin offenen Sammelkasten drehbar untergebracht, derart, daß die Borstenspitzen der Waschbürste in der angestellten Stellung mit der Mantelfläche des Druckzylinders in intensiven Kontakt gelangen.

Eine vorteilhafte Weiterbildung der Erfindung besteht darin, daß im Sammelkasten parallel zur Waschbürste in regelmäßigen Abständen voneinander Sprühdüsen zum Aufbringen von Waschlösung auf die Waschbürste während des Waschens angeordnet sind. Hierdurch läßt sich die Benetzung der Waschbürste sehr gut dosieren und eine örtliche Über- oder Unterfeuchtung vermeiden. Bei optimaler Wirksamkeit der Waschbürste ist sparsamster Gebrauch des Waschmittels möglich. Es erfolgt eine Einfeuchtung der Mantelfläche des Druckzylinders nur in einem derartigen Ausmaß, wie sie zur Entfernung der Verunreinigungen gerade erforderlich ist.

Eine weitere vorteilhafte Ausgestaltung der Erfindung sieht vor, daß der Sammelkasten über eine nachgiebige Anstellvorrichtung, beispielsweise eine pneumatische Anstellvorrichtung, an den Druckzylinder anstellbar ist. Dadurch besteht die Möglichkeit, an der Greiferbrücke des Druckzylinders ein Stellelement anzuordnen, das mit einem auf die Waschbürste einwirkenden Stellglied zusammenarbeitet, derart, daß die Waschbürste in angestellter Stellung über die Greiferbrücke gehoben wird. Die erwähnte nachgiebige Anstellbarkeit der Waschbürste in Verbindung mit den entsprechenden Stellmitteln gestattet die vollautomatische Anstellung der Waschbürste. Hierzu bedarf es dann nur einer elektronischen Steuervorrichtung mit einem Vorwählsystem, die es erlaubt, durch Vorwahl bestimmte oder alle Druckzylinder an der Druckmaschine gleichzeitig zu waschen. Die Waschdauer bleibt von der Anzahl der zu reinigenden Druckzylinder unberührt. Sie beläuft sich stets auf etwa 50-60 Sekunden.

Eine Ausführungsform der Erfindung wird im folgenden anhand der Zeichnung erläutert.

Die einzige Figur zeigt schematisch eine Waschvorrichtung 1 nach der Erfindung, die unterhalb eines Druckzylinders 2 eines nicht näher dargestellten Offsetdruckwerkes vorgesehen ist. Ein wesentlicher Bestandteil dieser Waschvorrichtung 1 ist ein Sammelkasten 3, der etwa rechteckigen Querschnitt aufweist und sich über die volle Breite des Druckzylinders 2 erstreckt. Er ist nur zur Mantelfläche 4 des Druckzylinders 2 hin offen. Durch diese Öffnung 5 hindurch ragen die Borsten 6 einer walzenförmigen Waschbürste 7, die sich gleichfalls über die gesamte Breite des Druckzylinders 2 erstreckt und vorzugsweise leicht ballig ausgebildet ist. Der Durchmesser der Waschbürste 7 ist also im mittleren Bereich des Druckzylinders 2 etwas größer als im Randbereich.

Die Welle 8 der Waschbürste 7 ragt beidseitig in nicht gezeigte Kugellager hinein, die in Lagerhebel 9 untergebracht sind.

Diese Lagerhebel 9 befinden sich in axialer Richtung des Druckzylinders 2 gesehen, jeweils an den Enden des Sammelkastens 3 unmittelbar neben den Stirnflächen des Druckzylinders 2. Die Lagerhebel 9 sind auf einer stabilen, durchgehenden Welle 10 verschwenkbar gelagert. Ihre dem Druckzylinder 2 zugewandte Stegfläche 11 ist kurvenförmig ausgebildet. Mit ihr kommt je eine Stützrolle 12 in Kontakt, die ebenfalls außerhalb der Stirnfläche des Druckzylinders 2 auf der Greiferwelle 13 befestigt sind. Die Welle 8 der Waschbürste 7 ragt durch Führungsschlitze 14 in der Seitenwand des Sammelkastens 3 hindurch und ist in diesem formschlüssig gelagert.

Unterhalb der Waschbürste 7 ist ein Rakel 15 vorgesehen. Es besteht aus einem Rohr, das über Winkel 16 an der Seitenwand 17 des Sammelkastens 3 befestigt ist. Die Waschbürste 7 wird folglich durch dieses rohrförmige Rakel 15 ständig in schonender Weise automatisch gereinigt, da es stets in die Waschbürste 7 hineinragt und so den Schmutz aus deren Borsten 6 herausschleudert.

Die Bodenwand 18 des Sammelkastens 3 ist entgegen der Drehrichtung des Druckzylinders 2 leicht nach unten geneigt ausgeführt. In der untersten Ecke dieser Bodenwand 18 ist eine Abflußöffnung 19 vorgesehen, an der sich der Abflußstutzen 20 anschließt, der über einen Schlauch 21 das verschmutzte Waschmittel einem nicht dargestellten Sammelbehälter zuführt. In dem oberen Bereich der geneigten Bogenwand 18 des Sammelkastens 3 sind in regelmäßigen Abständen voneinander Sprühdüsen 22 eingebaut. Diese sind über eine Schlauchverbindung 23 mit einer nicht dargestellten Pumpe verbunden, die das Waschmittel einem nicht gezeigten Vorratsbehälter entnimmt und unter Druck den Sprühdüsen zuführt.

An der Außenseite der Bodenwand 18 des Sammelkastens 3 befindet sich ein Augenlager 24, über das die Steuerstange 25 einer pneumatischen Anstellvorrichtung 26 mit dem Sammelkasten 3 gelenkig verbunden ist. Die Drehachse dieses Augenlagers 24 verläuft parallel zur Drehachse des Druckzylinders 2. Die pneumatische Anstellvorrichtung 26 besteht im wesentlichen aus einem Zylinder und einem Kolben, der in zwei Endstellungen verstellbar ist. Der nicht sichtbare Kolben ist mit der Steuerstange 25 fest verbunden. An ihrem unteren Ende wird die pneumatische Anstellvorrichtung 26 über ein weiteres Zapfenlager 27 gelenkig von einem Lager bock 28 gehalten. Dieser ist an die Konsole 29 eines Elektromotors 30 festgeschraubt. Die Konsole 29 des Elektromotors 30 wiederum ist über eine stabile Lasche 31 an der nicht gezeigten Gestellwand der Druckmaschine befestigt.

Der Antrieb der Waschbürste 7 erfolgt vom Elektromotor 30 aus, und zwar durch dessen Antriebsstirnzahnrad 32 über ein erstes Zwischenstirnzahnrad 33, ein zweites kleines Zwischenstirnzahnrad 34 und schließlich über das Stirnzahnrad 35, das auf der Welle 8 der Waschbürste 7 angeordnet ist. Das erste Zwischenstirnzahnrad 33 ist über nicht dargestellte Kugellager auf der durchgehenden, stabilen Welle 10 drehbar gelagert, während die beiden übrigen Stirnzahnräder 34 und 35 in dem Lagerhebel 9 über nicht gezeigte Kugellager drehbar gelagert sind.

Durch die gelenkige Abstützung des Sammelkastens 3 an dem Augenlager 24 auf der Steuerstange 25 sowie durch die Lagerung der Welle 8 in dem Lagerhebel 9, der um die durchgehende Welle 10 verschwenkbar ist, kann, wie strichpunktiert angedeutet, der Sammelkasten 3 mit der in ihm untergebrachten Waschbürste 7 um ca. 6-7° um die Drehachse der durchgehenden Welle 10 verschwenkt werden, wodurch ein An- und Abstellen der Waschbürste 7 an die Mantelfläche 4 des Druckzylinders 2 erfolgt.

Die Wirkungsweise der beschriebenen Vorrichtung ist folgende:
Normalerweise befindet sich der Sammelkasten 3 in seiner abgestellten Stellung. Die Drehachse der Welle 8 der Waschbürste 7 befindet sich auf der unteren strichpunktierten Linie 36, die von der Drehachse der Welle 10 ausgeht. In der Figur ist jedoch die angestellte Position der Wascheinrichtung 1 gezeigt. Der Kolben der pneumatischen An stellvorrichtung 26 befindet sich in seiner oberen Stellung und hat über die Steuerstange 25 und das Augenlager 24 den Sammelkasten 3 um die Drehachse der Welle 10 herum in die obere dargestellte Lage geschoben. Die Borsten 6 der Waschbürste 7 kommen, wie dargestellt, in intensiven Kontakt mit der Mantelfläche 4 des Druckzylinders 2, der im Schleichgang rotiert.

Vor Anstellung hat der Elektromotor 30 über den dargestellten Antrieb 32-35 die Waschbürste 7 in Rotation versetzt, und zwar vorzugsweise auf eine Drehzahl von 233 Umdrehungen/min. Die Drehrichtung der Waschbürste 7 ist derjenigen des Druckzylinders 2 entgegengerichtet. Der in der Waschbürste 7 vorgesehene Doppelpfeil deutet an, daß die Drehzahl der Waschbürste 7 wesentlich höher liegt als diejenige des Druckzylinders 2. Kurz vor Kontaktaufnahme der Borsten 6 der Waschbürste 7 mit der Mantelfläche 4 des Druckzylinders 2 wird aus den einstellbaren Sprühdüsen 22 Waschlösung in geeigneter Dosierung auf die Borsten 6 gesprüht. Als Waschlösung wird vorzugsweise ein nicht explosives Lösungsmittel verwendet. Das Rakel 15 sorgt dafür, daß die von der Mantelfläche 4 des Druckzylinders 2 wieder abgenommene verschmutzte Waschflüssigkeit in den Sammelkasten 3 abgespritzt wird und über die Abflußöffnung 19, den Abflußstutzen 20 und den Schlauch 21 in den nicht dargestellten Sammelbehälter abfließt.

Damit beim Umlauf des Druckzylinders 4 die Waschbürste 7 nicht mit den Greifern 37 der Greiferbrücke des Druckzylinders 2 kollidiert, läuft die auf der Greiferwelle 13 vorgesehene Stützrolle 12 auf die kurvenförmige Stegfläche 11 auf, die derart geformt ist, daß kurzzeitig die Waschbürste 7 natürlich zusammen mit dem Sammelkasten 3 in die untere strichpunktierte Stellung 36 abgeschwenkt wird, so daß die Greifer 37 passieren können, ohne die Borsten 6 der Waschbürste 7 zu berühren. Unmittelbar nach Passieren der Greiferbrücke des Druckzylinders 2 wird die Waschbürste 7 wieder an die Mantelfläche 4 des Druckzylinders 2 angestellt. Die beiden strichpunktierten Andeutungen der Stützrolle 12 zeigen den Beginn und das Ende des kurzzeitigen Abhebens der Waschvorrichtung 1. Die gegenläufige Drehrichtung der Waschbürste 7, deren relativ hohe Drehzahl und die stets aufs neue gereinigten und erneut benetzten Borsten bewirken ein außerordentlich schnelles Reinigen der Mantelfläche 4 des Druckzylinders 2. Da die Waschvorrichtung an einem Ort vorgesehen ist, an dem der Druckzylinder 2 keinen Bogen führt und da die Benetzung der Mantelfläche 4 des Druckzylinders 2 mit Waschlösung außerordentlich sparsam erfolgt, kann die Reinigung des Druckzylinders auch während des Betriebes durchgeführt werden.

Eine Abwandlung der dargestellten Ausführungsform ist insofern denkbar, als man den kurvenförmig ausgebildeten Stegteil 11 des Lagerhebels 9 in radialer Richtung zum Druckzylinder 2 verstellbar ausführt, so daß die Abhebebewegung unterschiedlichen Greiferbrückenausbildungen angepaßt werden kann.

### TEILELISTE

1 Wascheinrichtung
2 Druckzylinder
3 Sammelkasten
4 Mantelfläche
5 Öffnung
6 Borsten
7 Waschbürste
8 Welle
9 Lagerhebel
10 Welle
11 Stegfläche
12 Stützrolle
13 Greiferwelle
14 Führungsschlitz
15 Rakel
16 Winkel
17 Seitenwand
18 Bodenwand
19 Abflußöffnung
20 Abflußstutzen
21 Schlauch
22 Sprühdüsen
23 Schlauchverbindung
24 Augenlager
25 Steuerstange
26 pneumatische Anstellvorrichtung
27 Zapfenlager
28 Lagerbock
29 Konsole
30 Elektromotor
31 Lasche
32 Antriebsstirnzahnrad
33 erstes Zwischenstirnzahnrad
34 zweites Zwischenstirnzahnrad
35 Stirnzahnrad
36 strichpunktierte Linie
37 Greifer

## Patentansprüche

1. Waschvorrichtung für Druckzylinder von Druckmaschinen, insbesondere Offsetdruckmaschinen, die mit einer an den Druckzylinder anstellbaren Waschwalze augestattet ist, die im Bereich der Greiferbrücke des Druckzylinders von der Zylindermatelfläche abhebbar ist und die mit Reinigungsflüssigkeit besprühbar ist,
**dadurch gekennzeichnet**,
- daß die Waschwalze als eine über die volle Breite des Druckzylinders (2) reichende Waschbürste (7) ausgebildet ist,
- die separat angetrieben ist,
- daß die Waschbürste (7) der Druckzylinderdrehrichtung entgegengesetzt rotiert,
- daß die Waschbürste (7) mit höherer Drehzahl als die Druckzylinderdrehzahl dreht und
- daß die Waschbürste (7) automatisch an die Mantelfläche (4) des Druckzylinders (2) anstellbar ist.

2. Waschvorrichtung nach Anspruch 1,
**dadurch gekennzeichnet**,
- daß die Waschbürste (7) leicht ballig ausgebildet ist.

3. Waschvorrichtung nach einem der vorangehenden Ansprüche 1 und 2,
**dadurch gekennzeichnet**,
- daß die Waschbürste (7) in einem lediglich zur Mantelfläche (4) des Druckzylinders (2) hin offenen Sammelkasten (3) drehbar untergebracht ist, derart,
- daß die Borstenspitzen der Waschbürste (7) in der angestellten Stellung mit der Mantelfläche (4) des Druckzylinders (2) in intensiven Kontakt gelangen.

4. Waschvorrichtung nach einem der vorangehenden Ansprüche 1-3,
**dadurch gekennzeichnet**,
- daß im Sammelkasten (3) parallel zur Waschbürste (7) in regelmäßigen Abständen voneinander Sprühdüsen (22) zum Aufbringen von Waschlösung auf die Waschbürste (7) während des Waschens angeordnet sind.

5. Waschvorrichtung nach einem der vorangehenden Ansprüche 1-4,
**dadurch gekennzeichnet**,
- daß der Sammelkasten (3) über eine nachgiebige Anstellvorrichtung, beispielsweise eine pneumatische Anstellvorrichtung (26), an den Druckzylinder (2) anstellbar ist.

6. Waschvorrichtung nach einem der vorangehenden Ansprüche 1-5,
**dadurch gekennzeichnet**,
- daß an der Greiferbrücke des Druckzylinders (2) ein Stellelement (12) angeordnet ist, das mit einem auf die Waschbürste (7) einwirkenden Stellglied (11) zusammenarbeitet, derart,
- daß die Waschbürste (7) in der angestellten Stellung über die Greiferbrücke gehoben wird.

7. Waschvorrichtung nach einem der vorangehenden Ansprüche 1-6,
**dadurch gekennzeichnet**,
- daß im Sammelkasten (3) im Bereich der Spitzen der Borsten (6) ein Rakel (15) fest angeordnet ist.

8. Waschvorrichtung nach einem der vorangehenden Ansprüche 1-7,
**dadurch gekennzeichnet**,
daß an der Gestellwand der der Druckmaschine ein Motor (30) zum separaten Antrieb der Waschbürste (7) fest angebracht ist,
- auf dessen Wellenzapfen ein Antriebsstirnzahnrad (32) befestigt ist,
- das über zwei Zwischenstirnzahnräder (33 und 34) ein auf der Welle (8) der Waschbürste (7) fest angebrachtes Stirnzahnrad (35) die Waschbürste (7) antreibt.

9. Waschvorrichtung nach Anspruch 8,
**dadurch gekennzeichnet**,
- daß auf der Welle (10) des dem Motor unmittelbar nachgeordneten Zwischenstirnzahnrades (33), um dessen Drehachse verschwenkbar, ein Ende je eines Lagerhebels (9) gelagert ist, dessen anderes Ende ebenfalls drehbar auf der Welle (8) der Waschbürste (7) gelagert ist,
- und deren dem Druckzylinder (2) zugekehrte Stegfläche (11) als Kurve ausgebildet ist,
- die mit einer auf der Greiferwelle (13) der Greiferbrücke des Druckzylinders (2) vorgesehenen Stützrolle (12) zusammenarbeitet.

10. Waschvorrichtung nach Anspruch 8,
**dadurch gekennzeichnet**,
- daß an der Konsole (29) des Motors (30) ein Lagerbock (28) angebracht ist, an dem eine in zwei Endstellungen verstellbare, im wesentlichen aus Zylinder und Kolben bestehende pneumatische Anstellvorrichtung (26) verschwenkbar angelenkt ist, deren mit dem Kolben des Zylinders verbundene Steuerstange (25) mit dem Sammelkasten (3) gelenkig verbunden ist.

11. Waschvorrichtung nach Anspruch 3,
**dadurch gekennzeichnet**,
- daß in der Bodenwand (18) des Sammelkastens (3) ein Abfluß (19, 20, 21) für die verbrauchte Waschlösung vorgesehen ist.

12. Waschvorrichtung nach einem der vorangehenden Ansprüche 1-11,
**dadurch gekennzeichnet**,
- daß eine elektronische Steuervorrichtung mit einem Vorwählsystem vorgesehen ist, durch das die Anzahl der zu reinigenden Druckzylinder (2) vorwählbar ist.
